# FASCICULE DE BREVET EUROPEEN

(11) **EP 4 088 607 B1**
(45) Date de publication et mention de la délivrance du brevet: **04.09.2024**
(21) Numéro de dépôt: 22172806.6
(22) Date de dépôt: 11.05.2022
(51) Int. Cl.: A41D 27/20, A41D 19/00

(54) **VESTE À MANCHES LONGUES INTÉGRANT UNE PAIRE DE GANTS**
LANGÄRMELIGE JACKE MIT INTEGRIERTEM HANDSCHUHPAAR
LONG-SLEEVED JACKET INCLUDING A PAIR OF GLOVES

(30) Priorité: 11.05.2021 CH 5312021
(43) Date de publication de la demande: 16.11.2022
(73) Titulaire: Hossein, Hugo, 1522 Lucens (CH)
(72) Inventeur: Hossein, Hugo, 1522 Lucens (CH)
(74) Mandataire: Germain Maureau

(56) Documents cités:
- US-A1- 2020 345 090
- US-B2- 10 194 708

## Description

La présente invention concerne une veste à manches longues, en particulier une veste d'hiver, de mi-saison ou peut-être aussi une veste de ski. Elle concerne également tout autre vêtement de type veste à manches longues.

Les vestes de protection thermique sont équipées généralement de manches longues qui se terminent au poignet, laissant les mains de l'utilisateur sans protection contre le froid. L'utilisateur doit donc prévoir de s'équiper également de gants ou de moufles s'il veut ne pas souffrir du froid.

Or, l'utilisation de gants ou de moufles peut être s'avérer gênante pour l'utilisateur car il doit sans cesse les enlever et les remettre lorsqu'il utilise un appareil électronique, du type smartphone, équipé d'un panneau d'affichage capacitif. Ce type d'appareils nécessite en effet que les doigts de l'utilisateur soient en contact direct avec le panneau d'affichage pour permettre la transmission de l'électricité statique générée dans le corps humain. Durant les périodes où il doit retirer ses gants, l'utilisateur est alors confronté à plusieurs problématiques. Premièrement, il doit trouver un endroit sûr pour ranger ses gants. En l'absence d'espaces rangements adéquats intégrés dans la veste, il peut soit les poser par terre, au risque de se les faire voler, soit les tenir avec l'une de ses mains, ce qui va le gêner lors de l'utilisation de son appareil électronique. Deuxièmement, il doit sans cesse penser à remettre ses gants lorsqu'il a fini d'utiliser son appareil électronique. Ceci peut entraîner une perte des gants au final, qui oblige l'utilisateur à devoir racheter des gants.

Une veste conforme au préambule de la revendication 1 est par ailleurs connue du document US 10 194 708 B2.

L'invention vise donc à proposer une solution à ces problèmes.

En particulier, l'invention vise à fournir une veste qui évite d'avoir à acheter une paire de gants en plus de la veste, qui offre un endroit sûr pour ranger des gants, et qui évite une perte ou un vol des gants lorsque l'utilisateur ne les utilise pas.

A cet effet, l'invention porte sur une veste à manches longues, notamment une veste d'hiver, de mi-saison, une veste de ski ou tout autre vêtement de type veste à manches longues, comprenant une partie centrale couvrant le torse et deux manches disposées de part et d'autre de la partie centrale, chaque manche possédant une extrémité supérieure fixée à la partie centrale et une extrémité inférieure ayant une ouverture de manche, dans laquelle un gant est fixé sur chacune des manches de manière à pouvoir se positionner selon au moins deux positions distinctes, respectivement une position normale d'utilisation, dans laquelle le gant dépasse au moins partiellement de l'ouverture de manche, et une position de rangement, dans laquelle le gant est disposé intégralement à l'intérieur de la manche.

Ainsi configurée, la veste de l'invention évitera que l'utilisateur achète des gants en plus de la veste s'il veut protéger ses mains du froid. Elle offrira par ailleurs à un utilisateur la possibilité de ranger ses gants à l'intérieur de la veste lorsqu'il aura besoin d'utiliser un appareil électronique de type smartphone. Le fait que le gant soit constamment attaché à la veste évitera par ailleurs qu'il soit perdu ou volé. Le terme « gant » couvre potentiellement tout type de protection thermique pour les mains, comme les moufles par exemple.

Selon l'invention, chaque manche de la veste est munie d'un logement de réception pour gant, ledit logement de réception étant adjacent à l'ouverture de manche ou faiblement éloigné de cette dernière et étant apte à recevoir le gant dans sa position de rangement.

Selon l'invention, le logement de réception est positionné le long d'une paroi interne de la manche.

Selon l'invention, le logement de réception consiste en une poche interne formée par une bande de tissu cousue partiellement le long de plusieurs de ses côtés périphériques à la paroi interne de la manche, ladite poche interne étant ouverte le long d'au moins un autre des côtés périphériques de la bande de tissu, ledit côté périphérique étant configuré pour permettre l'introduction du gant à l'intérieur de la poche interne.

Dans une autre forme particulière de l'invention, la bande de tissu possède une structure à maille ajourée formée par un entrelacement de fils textiles.

Dans une autre forme particulière de l'invention, le côté périphérique de la bande de tissu à travers lequel peut être introduit le gant est élastiquement déformable de telle sorte que l'ouverture définie par ledit côté périphérique peut temporairement s'élargir lors de l'introduction du gant.

Dans une autre forme particulière de l'invention, tous les côtés périphériques de la bande de tissu sont élastiquement déformables.

Selon l'invention, le gant est fixé sur la manche par couture.

Selon l'invention, le gant est formé de deux parties solidarisées ensemble, à savoir une première partie couvrant soit le dessus d'une main, soit le dessous d'une main, et une deuxième partie couvrant le reste de la main qui n'est pas couvert par la première partie, et dans laquelle l'une des première et deuxième parties comprend un segment d'extension destiné à être cousu sur la manche le long de plusieurs lignes de couture, lesdites lignes de couture servant également à relier la bande de tissu à la manche.

Dans une autre forme particulière de l'invention, le gant est constitué au moins partiellement par un matériau conducteur d'électricité de manière à permettre à un utilisateur muni du gant d'utiliser un appareil électronique équipé d'un panneau d'affichage capacitif. Ainsi configurée, la veste de l'invention offrira la possibilité à l'utilisateur de garder ses gants lors de l'utilisation d'appareils électroniques tactiles de type smartphone.

D'autres caractéristiques et avantages de l'invention apparaîtront plus clairement à la lecture de la description suivante d'un mode de réalisation préférentiel, donné à titre de simple exemple illustratif et non limitatif, et des dessins annexés, parmi lesquels :
- la figure 1a est une vue schématique partielle d'une veste selon l'invention, le gant étant dans sa position normale d'utilisation ;
- la figure 1b est une vue similaire à la figure 1a, le gant étant dans sa position de rangement ;
- la figure 2 est une vue schématique de l'extrémité inférieure d'une manche de la veste de l'invention selon un mode particulier de réalisation ;
- la figure 3 est une vue de face d'une bande de tissu utilisable pour former un logement de réception pour gant à l'intérieur de la veste de l'invention.

En référence aux figures 1a et 1b, il est représenté la partie droite d'une veste selon un mode de réalisation particulier de l'invention. La partie gauche (non représentée) de la veste possédant une structure et une forme similaire à la partie droite, les explications données ci-dessous s'appliqueront de la même façon à la partie gauche.

Dans ce mode de réalisation particulier, la veste 10 comprend une partie centrale 12 destinée à couvrir le torse d'une personne et deux manches gauche et droite 14 disposées de part et d'autre de la partie centrale 12, les manches gauche et droite 14 étant destinées à couvrir respectivement les bras gauche et droit de la personne. La manche droite 14 possède une extrémité supérieure 13 fixée, par exemple par couture, à la partie centrale 12 et une extrémité inférieure 15 possédant une ouverture de manche 17, à travers laquelle peut passer la main droite de la personne. La partie droite de la veste 10 comprend par ailleurs un gant 16 couvrant l'intégralité de la main droite de la personne. Ce gant 16 est avantageusement fixé sur la manche droite 14 de manière à pouvoir se positionner selon au moins deux positions distinctes, respectivement une position normale d'utilisation, telle que représentée sur la figure 1a, dans laquelle le gant 16 dépasse au moins partiellement de l'ouverture de manche 17, et une position de rangement, telle que représentée sur la figure 1b, dans laquelle le gant 16 est disposé intégralement à l'intérieur de la manche 14. Le gant 16 sera fixé de manière inamovible à la manche 14, par couture du gant 16 sur la paroi interne de la manche 14, comme illustré sur la figure 2. Dans une autre variante de réalisation non revendiquée, le gant 16 pourra également être fixé de manière amovible sur la manche 14, par des moyens de fixation temporaires de type velcro ou bouton pression par exemple.

La veste 10 ainsi conçue permet de résoudre un problème majeur des vestes du commerce, qui sont non équipées de gants intégrés.

En particulier, lorsqu'une personne portant une veste d'hiver, de mi-saison, une veste de ski, ou une autre veste de protection contre le froid disponible actuellement sur le marché désire protéger également ses mains du froid, elle est obligée d'acheter en plus une paire de gants. Ces gants, une fois enfilés, gênent la personne si elle désire utiliser un smartphone ou un autre appareil électronique à panneau d'affichage utilisant une technologie de détection tactile de type capacitif. En effet, les technologies de détection tactile de type capacitif nécessitent généralement un contact direct avec les doigts de l'utilisateur pour pouvoir fonctionner. Des protections pour les mains, telles que des gants ou des moufles, formées en général par un matériau isolant électriquement, empêchent l'électricité statique générée par le corps humain d'être transmise à l'appareil électronique. L'appareil électronique est donc incapable de détecter les opérations à effectuer si l'utilisateur porte des gants. L'utilisateur doit donc retirer ses gants s'il veut utiliser l'appareil électronique. Une fois retirés, les gants sont généralement posés à proximité de l'utilisateur avec le risque potentiel d'être volés ou oubliés sur place lorsque l'utilisateur est amené à se déplacer.

Au contraire, une personne portant la veste 10 de l'invention n'est plus obligée d'acheter des gants en plus de la veste, si elle veut protéger ses mains du froid du fait que la veste 10 intègre déjà une paire de gants 16. Par ailleurs, lorsque la personne veut utiliser un smartphone ou un autre appareil électronique du même type, il lui suffit de sortir ses mains des gants 16 et de ranger les gants 16 à l'intérieur des manches 14 comme illustré sur la figure 1b. Le risque d'une perte ou d'un vol des gants 16 est donc quasi nul. Une fois que l'utilisateur a fini d'utiliser son smartphone, il peut repositionner les gants 16 dans leur position normale d'utilisation, telle que représentée sur la figure 1a, et réenfiler ses mains à l'intérieur de ces derniers.

D'autres perfectionnements pourront être prévus dans la veste de l'invention de manière à faciliter son utilisation courante.

Selon l'invetion, la veste 10 sera avantageusement munie d'un logement de réception pour gant dans chacune des manches 14. Ce logement de réception sera positionné de manière adéquate et possédera des dimensions suffisantes pour contenir un gant 16 lorsque le gant 16 sera dans sa position de rangement. Le logement de réception pour gant sera adjacent à l'ouverture de manche 17 ou faiblement éloigné de cette dernière. Par « faiblement éloigné », il faut entendre « éloigné d'une distance comprise entre 5 cm et 20 cm de l'ouverture de manche 17 ».

Un tel logement de réception est illustrée sur la figure 2. Le logement de réception est positionné le long d'une paroi interne de la manche 14 et consiste en une poche interne formée par une bande de tissu 18 de forme rectangulaire qui est cousue à la paroi interne de la manche 14 le long de trois de ses côtés périphériques, à savoir les côtés 182, 183 et 184 qui sont disposés en U, au moyen d'une série de trois lignes de couture 19. Le côté périphérique 181 de la bande de tissu 18 joignant les côtés 182 et 184 et parallèle au côté 183 n'est pas cousu à la paroi interne de la manche 14 de telle sorte que la poche interne ainsi formée est ouverte le long de ce côté 181 qui est dirigé vers l'ouverture de manche 17 et à proximité de celle-ci. Ce côté 181 pourra avantageusement être formé par une bande élastique, un fil élastique ou tout autre matériau déformable élastiquement de manière à ce que l'ouverture définie par ce côté 181 peut temporairement s'élargir lors de l'introduction du gant 16.

Comme représenté sur la figure 2, la bande de tissu 18 pourra être formée par un entrelacement de fils textile, à base de polyester par exemple, définissant une structure à maille ajourée. Ces fils textiles confèreront une certaine extensibilité à la poche interne. Par ailleurs, comme représenté sur la figure 3, cette bande de tissu 18 pourra également être entourée, sur l'ensemble de ses côtés périphériques 181-184, d'une bande élastique, d'un fil élastique ou d'un autre matériau déformable élastiquement.

En outre, et comme représenté sur la figure 2, le gant 16 sera formé de deux parties, à savoir une première partie 161 couvrant le dessus d'une main et une deuxième partie 162 couvrant le dessous de la main, les deux parties 161, 162 étant assemblées ensemble par tout moyen envisageable, notamment au moyen de lignes de coutures suivant le contour commun des première et deuxième parties 161, 162. Une fois solidarisées ensemble, les parties 161, 162 définissent une ouverture de gant à travers laquelle peut pénétrer la main d'une personne lorsqu'elle enfile les gants 16. La première partie 161 comprend par ailleurs un segment d'extension 163 s'étendant à l'intérieur de la manche 14 depuis l'ouverture de manche 17 lorsque le gant 16 est dans sa position normale d'utilisation. Ce segment d'extension 163 sera cousu sur la paroi interne de la manche 14 au moyen des lignes de couture 19 qui vont servir à relier la bande de tissu 18 à la manche 14 lorsque cette bande de tissu 18 vient se positionner à l'aplomb du segment d'extension 163. Les première et deuxième parties 161, 162 du gant 16 pourront être constituées d'un matériau légèrement élastique. Un matériau particulièrement avantageux sera notamment constitué de 65% de viscose, de 30 % de nylon et de 5% d'élasthanne. Dans une autre variante de réalisation, la première partie 161 couvrira le dessous d'une main et la deuxième partie 162 couvrira le dessus de la main. Le gant 16 formé par les première et deuxième parties 161, 162 pourra être d'une taille standard unique. Dans une autre variante de l'invention, le gant 16 pourra également être constitué au moins partiellement par un matériau conducteur d'électricité, comme des fils conducteurs métalliques par exemple. Ainsi, un utilisateur pourra utiliser un appareil électronique équipé d'un panneau d'affichage capacitif, même s'il est équipé des gants 16 du fait que le matériau conducteur d'électricité permettra la transmission d'électricité entre le corps de l'utilisateur et le panneau d'affichage.

L'invention n'est évidemment pas limitée aux configurations décrites précédemment. Elle englobe toute configuration équivalente couverte par les revendications annexées.

## Revendications

1. Veste (10) à manches longues, notamment une veste d'hiver, de mi-saison, une veste de ski ou tout autre vêtement de type veste à manches longues, comprenant une partie centrale (12) couvrant le torse et deux manches (14) disposées de part et d'autre de la partie centrale (12), chaque manche (14) possédant une extrémité supérieure (13) fixée à la partie centrale (12) et une extrémité inférieure (15) ayant une ouverture de manche (17), dans laquelle un gant (16) est fixé sur chacune des manches (14) de manière à pouvoir se positionner selon au moins deux positions distinctes, respectivement une position normale d'utilisation, dans laquelle le gant (16) dépasse au moins partiellement de l'ouverture de manche (17), et une position de rangement, dans laquelle le gant (16) est disposé intégralement à l'intérieur de la manche (14), dans laquelle chaque manche (14) est munie d'un logement de réception (18) pour gant, ledit logement de réception (18) étant adjacent à l'ouverture de manche (17) ou faiblement éloigné de cette dernière et étant apte à recevoir le gant (16) dans sa position de rangement, dans laquelle le logement de réception (18) est positionné le long d'une paroi interne de la manche (14), et dans laquelle le gant (16) est fixé sur la manche (14) par couture, **caractérisée en ce que** le logement de réception (18) consiste en une poche interne formée par une bande de tissu (18) cousue partiellement le long de plusieurs de ses côtés périphériques (182, 183, 184) à la paroi interne de la manche (14), ladite poche interne étant ouverte le long d'au moins un autre (181) des côtés périphériques de la bande de tissu (18), ledit côté périphérique (181) étant configuré pour permettre l'introduction du gant (16) à l'intérieur de la poche interne, **en ce que** le gant (16) est formé de deux parties solidarisées ensemble, à savoir une première partie (161) couvrant soit le dessus d'une main, soit le dessous d'une main, et une deuxième partie (162) couvrant le reste de la main qui n'est pas couvert par la première partie, et **en ce que** l'une des première et deuxième parties (161, 162) comprend un segment d'extension (163) destiné à être cousu sur la manche (14) le long de plusieurs lignes de couture (19), lesdites lignes de couture (19) servant également à relier la bande de tissu (18) à la manche (14).

2. Veste (10) selon la revendication 1, dans laquelle la bande de tissu (18) possède une structure à maille ajourée formée par un entrelacement de fils textile.

3. Veste (10) selon la revendication 1 ou 2, dans laquelle le côté périphérique (181) de la bande de tissu (18) à travers lequel peut être introduit le gant (16) est élastiquement déformable de telle sorte que l'ouverture définie par ledit côté périphérique (181) peut temporairement s'élargir lors de l'introduction du gant (16).

4. Veste (10) selon la revendication 3, dans laquelle tous les côtés périphériques (181-184) de la bande de tissu (18) sont élastiquement déformables.

5. Veste (10) selon l'une des revendications 1 à 4, dans laquelle le gant (16) est constitué au moins partiellement par un matériau conducteur d'électricité de manière à permettre à un utilisateur muni du gant (16) d'utiliser un appareil électronique équipé d'un panneau d'affichage capacitif.

## Patentansprüche

1. Jacke (10) mit langen Ärmeln, insbesondere eine Winterjacke, eine Übergangsjacke, eine Skijacke oder jedes andere Kleidungsstück vom Typ Jacke mit langen Ärmeln, umfassend einen Mittelteil (12), der den Oberkörper bedeckt, und zwei Ärmel (14), die auf beiden Seiten des Mittelteils (12) angeordnet sind, wobei jeder Ärmel (14) ein oberes Ende (13) besitzt, das am Mittelteil (12) befestigt ist, und ein unteres Ende (15), das eineÄrmelöffnung (17) aufweist, in der an jedem der Ärmel (14) ein Handschuh (16) derart befestigt ist, dass er in mindestens zwei unterschiedlichen Positionen, einer normalen Gebrauchsposition, in der der Handschuh (16) mindestens teilweise aus der Ärmelöffnung (17) herausragt, bzw. einer Aufbewahrungsposition, in der der Handschuh (16) vollständig im Inneren des Ärmels (14) angeordnet ist, positioniert werden kann, wobei jeder Ärmel (14) mit einem Aufnahmegehäuse (18) für einen Handschuh ausgestattet ist, wobei das Aufnahmegehäuse (18) an die Ärmelöffnung (17) angrenzt oder von letzterer ein wenig beabstandet ist und dazu ausgelegt ist, den Handschuh (16) in seiner Aufbewahrungsposition aufzunehmen, wobei das Aufnahmegehäuse (18) entlang einer Innenwand des Ärmels (14) positioniert ist, und wobei der Handschuh (16) durch Annähen an dem Ärmel (14) befestigt ist, **dadurch gekennzeichnet, dass** das Aufnahmegehäuse (18) aus einer Innentasche besteht, die durch einen Stoffstreifen (18) gebildet wird, der entlang mehrerer seiner Umfangsseiten (182, 183, 184) teilweise an der Innenwand des Ärmels (14) angenäht ist, wobei die Innentasche entlang mindestens einer anderen (181) der Umfangsseiten des Stoffstreifens (18) offen ist, wobei die Umfangsseite (181) dazu konfiguriert ist, das Einführen des Handschuhs (16) in das Innere der Innentasche zu ermöglichen, dadurch, dass der Handschuh (16) aus zwei miteinander verbundenen Teilen gebildet wird, nämlich einem ersten Teil (161), der entweder die Oberseite einer Hand oder die Unterseite einer Hand bedeckt, und einem zweiten Teil (162), der den Rest der Hand bedeckt, der nicht vom ersten Teil bedeckt ist, und dadurch, dass einer von dem ersten und dem zweiten Teil (161, 162) einen Verlängerungsabschnitt (163) umfasst, der dazu bestimmt ist, entlang mehrerer Nahtlinien (19) an den Ärmel (14) angenäht zu werden, wobei die Nahtlinien (19) auch dazu dienen, den Stoffstreifen (18) mit dem Ärmel (14) zu verbinden.

2. Jacke (10) nach Anspruch 1, wobei der Stoffstreifen (18) eine durchbrochene Maschenstruktur besitzt, die durch eine Verflechtung von Textilfäden gebildet wird.

3. Jacke (10) nach Anspruch 1 oder 2, wobei die Umfangsseite (181) des Stoffstreifens (18), durch die der Handschuh (16) eingeführt werden kann, elastisch verformbar ist, so dass die durch die Umfangsseite (181) definierte Öffnung sich beim Einführen des Handschuhs (16) vorübergehend erweitern kann.

4. Jacke (10) nach Anspruch 3, wobei alle Umfangsseiten (181-184) des Stoffstreifens (18) elastisch verformbar sind.

5. Jacke (10) nach einem der Ansprüche 1 bis 4, wobei der Handschuh (16) mindestens teilweise aus einem elektrisch leitfähigen Material derart hergestellt ist, das einem mit dem Handschuh (16) ausgestatteten Benutzer ermöglicht wird, ein elektronisches Gerät, das mit einem kapazitiven Display versehen ist, zu nutzen.

## Claims

1. A long-sleeved jacket (10), in particular a winter, mid-season, jacket, a ski jacket or any other long-sleeved jacket-type garment, comprising a central portion (12) covering the torso and two sleeves (14) arranged on either side of the central portion (12), each sleeve (14) having an upper end (13) attached to the central portion (12) and a lower end (15) having a sleeve opening (17), wherein a glove (16) is attached on each of the sleeves (14) so as to be able to be positioned according to at least two distinct positions, respectively a normal position of use, wherein the glove (16) at least partially protrudes from the sleeve opening (17), and a storage position, in which the glove (16) is completely arranged inside the sleeve (14), wherein each sleeve (14) is provided with a compartment (18) for receiving a glove, said receiving compartment (18) being adjacent to the sleeve opening (17) or slightly away from the latter and being able to receive the glove (16) in its storage position, wherein the receiving housing (18) is positioned along an inner wall of the sleeve (14), and wherein the glove (16) is attached to the sleeve (14) by sewing, **characterized in that** the receiving housing (18) consists of an inner pocket formed by a fabric strip (18) partially sewn along several ones of its peripheral sides (182, 183, 184) to the inner wall of the sleeve (14), said inner pocket being open along at least another one (181) of the peripheral sides of the fabric strip (18), said peripheral side (181) being configured to enable the insertion of the glove (16) inside the inner pocket, **in that** the glove (16) is formed of two portions secured together, namely a first portion (161) covering either the top of a hand, or the bottom of a hand, and a second portion (162) covering the rest of the hand which is not covered by the first portion, and **in that** one amongst the first and second portions (161, 162) comprises an extension segment (163) intended to be sewn on the sleeve (14) along several sewing lines (19), said sewing lines (19) also serving to connect the fabric strip (18) to the sleeve (14).

2. The jacket (10) according to claim 1, wherein the fabric strip (18) has an openwork mesh structure formed by interlacing textile yarns.

3. The jacket (10) according to claim 1 or 2, wherein the peripheral side (181) of the fabric strip (18) through which the glove (16) can be inserted is elastically deformable such that the opening defined by said peripheral side (181) could temporarily expand when inserting the glove (16).

4. The jacket (10) according to claim 3, wherein all of the peripheral sides (181-184) of the fabric strip (18) are elastically deformable.

5. The jacket (10) according to one of claims 1 to 4, wherein the glove (16) is at least partially made of an electrically-conductive material so as to enable a user wearing the glove (16) to use an electronic apparatus equipped with a capacitive display panel.
